# EUROPÄISCHE PATENTSCHRIFT

(11) **EP 3 449 770 B1**
(45) Veröffentlichungstag und Bekanntmachung des Hinweises auf die Patenterteilung: **22.07.2020**
(21) Anmeldenummer: 18189440.3
(22) Anmeldetag: 17.08.2018
(51) Int. Cl.: A47C 3/04, A47C 1/124

(54) **STAPELBARER STUHL**
STACKABLE CHAIR
CHAISE EMPILABLE

(30) Priorität: 01.09.2017 DE 102017120144
(43) Veröffentlichungstag der Anmeldung: 06.03.2019
(73) Patentinhaber: Bartlmae, Kerstin, 16038 Santa Margherita Ligure (IT)
(72) Erfinder: Bartlmae, Kerstin, 16038 Santa Margherita Ligure (IT)
(74) Vertreter: Meinke, Jochen

(56) Entgegenhaltungen:
- DE-A1-102006 008 133
- DE-U1-202007 000 971
- US-A- 2 952 300

## Beschreibung

Die Erfindung betrifft einen stapelbaren Stuhl mit einem Stuhlgestell, einer daran befestigten Sitzfläche und einer Rückenlehne, wobei das Stuhlgestell auf beiden Seiten des Stuhls jeweils ein zum Übereinanderstapeln zweier Stühle geeignetes Seitenteil aufweist, wobei jedes Seitenteil jeweils ein vorderes und ein hinteres Stuhlbein aufweist, wobei am jeweiligen Seitenteil jeweils eine Querstrebe als Stapelhilfe angeordnet ist, wobei die jeweilige Querstrebe bügelförmig mit einem mittleren, geradlinigen Bügelabschnitt und je einem bogenförmigen Bügelabschnitt an den Enden des mittleren Bügelabschnittes ausgebildet und derart nach außen gerichtet ist, dass beim Übereinanderstapeln die beiden bügelförmigen Querstreben des oberen Stuhles die beiden Seitenteile des unteren Stuhles umschließen, wobei jedes Seitenteil oberhalb der Querstrebe eine bügelförmig nach außen gerichtete obere Querstrebe als Stapelstütze aufweist.

Stapelbare Stühle werden häufig als Reihenstühle zur Saalbestuhlung eingesetzt. Diese Stühle sind vorzugsweise mit Verbindungselementen ausgerüstet, um benachbarte Stühle mechanisch miteinander lösbar zu verbinden. Solche Stühle werden als Reihenstühle bezeichnet.

Aus FR 1 333 136 A ist ein stapelbarer Reihenstuhl bekannt, wobei dieser Stuhl vier Stuhlbeine aufweist, die an ihrem oberen Ende an einem Rahmen befestigt sind, der eine Sitzfläche trägt, wobei dieser Rahmen benachbart zu zwei von vorne nach hinten gesehen in derselben Ebene gelegenen Beinen einen Aufnahmebereich zum Ineinandergreifen und Halten von zwei Beinen eines benachbarten Stuhles begrenzt, die sich von vorne nach hinten gesehen in der entgegengesetzten Ebene befinden. Das vordere und hintere Bein einer Stuhlseite sind dabei bevorzugt einstückig ausgebildet und durch einen oberen bogenförmigen Armlehnenbereich miteinander verbunden. Dabei sind die Armlehnenbereiche und die Beine so ausgebildet, dass zwei bzw. mehrere Stühle übereinander gestapelt werden können. Im übereinandergestapelten Zustand liegen die korrespondierenden Armlehnenbereiche sowie Stuhlbeine übereinander. Ein so gebildeter Stapel ist relativ instabil, außerdem kann die Oberfläche der Armlehnenbereiche und der Stuhlbeine durch das Stapeln und Entstapeln leicht beschädigt werden, insbesondere wenn diese aus Metall mit einer Oberflächenbeschichtung bestehen.

Ein weiterer stapelbarer Stuhl ist aus EP 1 949 819 A bekannt. Dieser Stuhl weist zwischen den beiden Stuhlbeinen jedes Seitenteiles eine Funktionsleiste mit einem ersten Verbindungselement an einer Seite des Stuhles und einem formmäßig in das erste Verbindungselement passenden zweiten Verbindungselement an der anderen Seite des Stuhles auf, wobei die Funktionsleiste jeweils als U-förmige, seitlich zurückstehende Gestellstapelstütze mit einem integrierten, seitlich abstehenden Verbindungselement ausgebildet ist. Diese Funktionsleiste dient einerseits zum mechanischen Verbinden benachbarter Stühle und andererseits als Stapelhilfe. Beim Übereinanderstapeln liegt der jeweils obere Stuhl mit einer vorderen und hinteren Gestellstrebe, welche sich unmittelbar unter der Sitzfläche befinden und quer und oberhalb zu den Funktionsleisten angeordnet sind, auf den Funktionsleisten auf. Dabei ist der Abstand zwischen den Gestellstreben und den Funktionsleisten so gewählt, dass im übereinandergestapelten Zustand die sonstigen Gestellelemente von zwei übereinandergestapelten Stühlen nicht in Kontakt sind. Hinsichtlich der Stapelstabilität ist auch dieser Stuhl noch verbesserungswürdig, außerdem ist die Herstellung der speziell gestalteten Funktionsleisten aufwendig und das optische Erscheinungsbild derselben ist gewöhnungsbedürftig.

Aus DE 10 2006 008 133 A1 ist ein weiterer stapelbarer Reihenstuhl bekannt. Dieser Stuhl weist an jeder Seite jeweils eine bügelförmig nach innen und unten gerichtete Querstrebe als Stapelhilfe auf, welche beim Übereinanderstapeln zweier Stühle in einen Freiraum zwischen der Sitzfläche und dem zugeordneten Seitenteil eintaucht, bis sie auf zwei Querstreben des Sitzteiles aufliegt. Dabei ist die Breite des Freiraumes so bemessen, dass die bügelförmige Querstrebe einerseits an der Sitzfläche und andererseits am Seitenteil anliegt und damit einen stabilen Stuhlstapel gewährleistet. Ferner weist der Stuhl an jedem Seitenteil ein bügelförmiges, nach außen gerichtetes Verbindungselement auf, wobei die Verbindungselemente komplementär zueinander ausgebildet sind, um zwei benachbarte Stühle zur Bildung einer festen Stuhlreihe seitlich miteinander verbinden zu können.

Aus US 2 952 300 A ist ein stapelbarer Stuhl mit den Merkmalen des Oberbegriffes des Patentanspruches 1 bekannt.

Aufgabe der Erfindung ist es, einen stapelbaren Stuhl so weiterzuentwickeln, dass mit möglichst geringem Aufwand ein einfaches, aber stabiles Stapeln einer Mehrzahl von Stühlen gewährleistet ist.

Diese Aufgabe wird bei einem Stuhl der eingangs genannten Art erfindungsgemäß dadurch gelöst, dass jedes Seitenteil eine Armlehne mit einem Auflagesteg aufweist, welcher beidendseitig in einen nach unten gerichteten Tragsteg übergeht, wobei die jeweilige Querstrebe zwischen den beiden Tragstegen angeordnet ist.

An jedem Seitenteil ist eine Querstrebe vorgesehen, die bügelförmig nach außen gerichtet ist, also von oben gesehen sich weiter nach außen erstreckt als das Seitenteil. Beim Übereinanderstapeln zweier Stühle umgreifen bzw. umschließen dadurch die beiden bogenförmigen Bügelabschnitte der jeweiligen Querstreben des oberen Stuhles die beiden Seitenteile des unteren Stuhles. Dadurch entsteht ein sehr stabiler Stuhlstapel, trotzdem ist das Stapeln und Entstapeln sehr einfach. Die jeweilige Querstrebe ist sehr einfach herstellbar und bietet zudem ein optisch ansprechendes Erscheinungsbild.

Die obere und damit gegenüber der Querstrebe kürzere Querstrebe dient als Stapelstütze, d.h. der jeweils obere Stuhl liegt mit seiner jeweiligen Querstrebe bzw. dem mittleren Bügelabschnitt auf der oberen Querstrebe des unteren Stuhles auf. Bei geeigneter Wahl des vertikalen Abstandes zwischen der Querstrebe und der oberen Querstrebe ist gewährleistet, dass übereinandergestapelte Stühle sich im Wesentlichen nur im Bereich der Querstreben berühren, so dass Oberflächenbeschädigungen an den Stuhlgestellen sicher vermieden werden. Die Querstreben sind dabei in die Armlehnen integriert.

Dabei ist vorteilhaft vorgesehen, dass die beiden Tragstege in das jeweilige vordere oder hintere Stuhlbein übergehen.

Herstellungtstechnisch bevorzugt ist weiterhin vorgesehen, dass die Armlehne jedes Seitenteiles einstückig mit dem jeweiligen vorderen und hinteren Stuhlbein ausgebildet ist. Das jeweilige Seitenteil kann dann z.B. durch Biegen aus einem Metallrohr hergestellt werden.

Um das Übereinanderstapeln auf einfache Weise zu ermöglichen, ist vorgesehen, dass der Abstand zwischen dem vorderen und dem hinteren Stuhlbein jedes Seitenteiles von oben nach unten zunimmt.

Schließlich ist ganz besonders bevorzugt vorgesehen, dass der Stuhl zur Bildung einer Stuhlreihe beidseitig mit einem weiteren Stuhl lösbar verbindbar ist. Dazu kann das Stuhlgestell etwa so gestaltet sein, wie dies grundsätzlich aus FR 1 333 136 A bekannt ist.

Die Erfindung ist nachstehend anhand der Zeichnungen beispielhaft näher erläutert. Diese zeigen in
- Fig. 1: einen stapelbaren Stuhl in perspektivischer Ansicht von vorne links,
- Fig. 2: den Stuhl in perspektivischer Darstellung von vorne rechts,
- Fig. 3: den Stuhl von oben,
- Fig. 4: den Stuhl von der Seite,
- Fig. 5: den Stuhl von vorne,
- Fig. 6: zwei Stühle beim Übereinanderstapeln in perspektivischer Darstellung,
- Fig. 7: die übereinandergestapelten Stühle in perspektivischer Darstellung,
- Fig. 8: die übereinandergestapelten Stühle in einer anderen perspektivischen Darstellung und in
- Fig. 9: die beiden übereinandergestapelten Stühle in Seitenansicht.

Ein stapelbarer Stuhl ist in den Zeichnungen allgemein mit 1 bezeichnet. Dieser Stuhl 1 weist ein Stuhlgestell mit zwei Seitenteilen 2, 3 auf, wobei die beiden Seitenteile 2, 3 über eine vordere Sitzstrebe 4 und eine hintere Sitzstrebe 5 miteinander verbunden, zum Beispiel verschweißt oder verschraubt, sind. Am Stuhlgestell, beim Ausführungsbeispiel an den beiden Sitzstreben 4 und 5, ist eine Sitzfläche 6 mit einer Rückenlehne 7 befestigt. Die Sitzfläche 6 und die Rückenlehne 7 sind vorzugsweise einstückig ausgebildet.

Jedes Seitenteil 2, 3 weist jeweils ein vorderes Stuhlbein 8, 9 und ein hinteres Stuhlbein 10, 11 auf. Da der in den Figuren dargestellte Stuhl 1 ein Stuhl mit Armlehnen ist, ist beim Ausführungsbeispiel vorgesehen, dass jedes Seitenteil 2, 3 eine Armlehne 12, 13 mit einem Auflagesteg 14, 15 aufweist, wobei jeder Auflagesteg 14, 15 beidendseitig in einen nach unten gerichteten Tragsteg 16, 17 bzw. 18, 19 übergeht. Dabei ist beim Ausführungsbeispiel vorgesehen, dass die beiden Tragstege 16, 18 bzw. 17, 19 in das jeweilige vordere Stuhlbein 8, 9 bzw. das jeweilige hintere Stuhlbein 10, 11 übergehen. Vorzugsweise ist dabei die Armlehne 12, 13 jedes Seitenteiles 2, 3 einstückig mit dem jeweiligen vorderen und hinteren Stuhlbein 8, 10 bzw. 9, 11 ausgebildet. Jedes Seitenteil 2, 3 kann dazu zum Beispiel aus einem Metallrohr entsprechend gebogen werden.

Dabei sind die beiden Seitenteile 2, 3 erkennbar so gestaltet, dass sie ein Übereinanderstapeln zweier identischer Stühle 1 ermöglichen. Dazu sind sowohl die Tragstege 16, 17 bzw. 18, 19 als auch die Stuhlbeine 8, 10 bzw. 9, 11 von oben nach unten schräg nach außen verlaufend angeordnet, d.h. der Abstand zwischen dem vorderen Stuhlbein 8 bzw. 9 und dem zugeordneten hinteren Stuhlbein 10 bzw. 11 nimmt von oben nach unten zu.

Wesentlich für den Stuhl 1 ist nun, dass am jeweiligen Seitenteil 2, 3 jeweils wenigstens eine Querstrebe 20, 21 als Stapelhilfe angeordnet ist. Dabei ist die jeweilige Querstrebe 20, 21 bügelförmig mit einem mittleren, geradlinigen Bügelabschnitt 20a, 21a und je einem bogenförmigen Bügelabschnitt 20b, 20c, 21b, 21c an den Enden des mittleren Bügelabschnittes 20a, 21a ausgebildet, wobei die bogenförmigen Bügelabschnitte 20b, 20c, 21b, 21c am jeweiligen Seitenteil 2, 3 befestigt sind. Dabei ist die jeweilige bügelförmige Querstrebe 20, 21 derart nach außen gerichtet, dass beim Übereinanderstapeln die beiden bügelförmigen Querstreben 20, 21 bzw. die jeweiligen bogenförmigen Bügelabschnitte 20b, 20c, 21b, 21c des oberen Stuhles 1A (Fig. 6 bis 9) die beiden Seitenteile 2, 3 des unteren Stuhles 1B umschließen. Dazu erstrecken sich die beiden bügelförmigen Querstreben 20, 21 über die Außenränder der Seitenteile 2 und 3 nach außen, wie am besten aus Fig. 3 erkennbar ist.

Wie im Ausführungsbeispiel dargestellt, weist jedes Seitenteil 2, 3 oberhalb der jeweiligen Querstrebe 20, 21 eine bügelförmig nach außen gerichtete obere Querstrebe 22, 23 als Stapelstütze auf. Wenn ein Stuhl 1A von oben auf einen Stuhl 1B aufgestapelt werden soll, befinden sich die beiden Stühle 1A und 1B beim Übereinanderstapeln zunächst in einer Position gemäß Fig. 6. In dieser Position befinden sich die beiden Querstreben 20, 21 des oberen Stuhles 1A noch oberhalb der beiden Seitenteile 2, 3 des unteren Stuhles 1B. Beim Absenken des oberen Stuhles 1A umschließen bzw. umgreifen die beiden Querstreben 20, 21 des oberen Stuhles 1A den oberen Bereich der beiden Seitenteile 2, 3 des unteren Stuhles 1B, bis die beiden mittleren Bügelabschnitten 20a, 21a der Querstreben 20, 21 des oberen Stuhles 1A auf den beiden oberen Querstreben 22, 23 des unteren Stuhls 1B aufliegen. Dabei ist der vertikale Abstand zwischen der jeweiligen Querstrebe 20, 21 und der jeweiligen oberen Querstrebe 22, 23 so bemessen, dass sich die Seitenteile 2, 3 der beiden Stühle 1A und 1B abgesehen von den Querstreben 20, 21 und oberen Querstreben 22, 23 nicht berühren. Der obere Stuhl 1A liegt somit im Wesentlichen nur mit seinen beiden Querstreben 20, 21 auf den oberen Querstreben 22, 23 des unteren Stuhles 1B auf.

Alternativ können die beiden Querstreben 20, 21 und die optional vorhandenen beiden oberen Querstreben 22, 23 auch unterhalb der Sitzfläche 6 zwischen den Stuhlbeinen 8, 10 bzw. 9, 11 angeordnet sein. Eine solche Ausführungsform ist insbesondere dann vorgesehen, wenn der Stuhl 1 keine Armlehnen 12, 13 aufweist.

Der Stuhl 1 ist bevorzugt als Reihenstuhl ausgebildet, d.h. so gestaltet, dass er mit benachbarten Stühlen 1 gleicher Bauart (mit oder ohne Armlehnen 12, 13) mechanisch lösbar verbunden werden kann, um insbesondere zur Saalbestuhlung eine stabile, unverrückbare Stuhlreihe zu bilden. Dazu ist, wie am besten aus Fig. 3 hervorgeht, zwischen den Rändern der Sitzfläche 6 und den beiden Seitenteilen 2, 3 jeweils ein Freiraum 24, 25 vorgesehen. Dazu sind die vordere Sitzstrebe 4 und die hintere Sitzstrebe 5 länger ausgebildet als die Breite der Sitzfläche 6. Außerdem sind die Enden 4a, 4b der vorderen Sitzstrebe 4 und die Enden 5a, 5b der hinteren Sitzstrebe 5 von oben gesehen versetzt bzw. komplementär zueinander bogenförmig gestaltet, so dass ein Stuhl 1 zum Beispiel mit seinem linken Seitenteil 3 von oben in den Freiraum 24 eines benachbarten Stuhles 1 eingefädelt werden kann oder umgekehrt, d.h. ein Stuhl 1 mit seinem rechten Seitenteil 2 von oben in den Freiraum 25 eines benachbarten Stuhles 1.

### Bezugszeichenliste:

- 1: Stuhl
- 1A: Stuhl
- 1B: Stuhl
- 2, 3: Seitenteil
- 4: Vordere Sitzstrebe
- 4a: Ende
- 4b: Ende
- 5: Hintere Sitzstrebe
- 5a: Ende
- 5b: Ende
- 6: Sitzfläche
- 7: Rückenlehne
- 8, 9: Vorderes Stuhlbein
- 10, 11: Hinteres Stuhlbein
- 12, 13: Armlehne
- 14, 15: Auflagesteg
- 16, 17, 18, 19: Tragsteg
- 20: Bügelförmige Querstrebe
- 20a, 20b, 20c: Bügelabschnitt
- 21: Bügelförmige Querstrebe
- 21a, 21b, 21c: Bügelabschnitt
- 22, 23: Obere Querstrebe
- 24, 25: Freiraum

## Patentansprüche

1. Stapelbarer Stuhl mit einem Stuhlgestell, einer daran befestigten Sitzfläche (6) und einer Rückenlehne (7), wobei das Stuhlgestell auf beiden Seiten des Stuhles (1) jeweils ein zum Übereinanderstapeln zweier Stühle geeignetes Seitenteil (2,3) aufweist, wobei jedes Seitenteil (2,3) jeweils ein vorderes und ein hinteres Stuhlbein (8,10,9,11) aufweist, wobei am jeweiligen Seitenteil (2,3) jeweils eine Querstrebe (20,21) als Stapelhilfe angeordnet ist, wobei die jeweilige Querstrebe (20, 21) bügelförmig mit einem mittleren, geradlinigen Bügelabschnitt (20a,21a) und je einem bogenförmigen Bügelabschnitt (20b,20c,21b,21c) an den Enden des mittleren Bügelabschnittes (20a,21a) ausgebildet und derart nach außen gerichtet ist, dass beim Übereinanderstapeln die beiden bügelförmigen Querstreben (20, 21) des oberen Stuhles (1A) die beiden Seitenteile (2,3) des unteren Stuhles (1B) umschließen, wobei jedes Seitenteil (2,3) oberhalb der Querstrebe (20,21) eine bügelförmig nach außen gerichtete obere Querstrebe (22,23) als Stapelstütze aufweist,
**dadurch gekennzeichnet,**
**dass** jedes Seitenteil (2,3) eine Armlehne (12,13) mit einem Auflagesteg (14,15) aufweist, welcher beidendseitig in einen nach unten gerichteten Tragsteg (16,17, 18,19) übergeht, wobei die jeweilige Querstrebe (20,21) zwischen den beiden Tragstegen (16,17,18,19) angeordnet ist.

2. Stuhl nach Anspruch 1,
**dadurch gekennzeichnet,**
**dass** die beiden Tragstege (16,17,18,19) in das jeweilige vordere oder hintere Stuhlbein (8,9,10,11) übergehen.

3. Stuhl nach Anspruch 1 oder 2,
**dadurch gekennzeichnet,**
**dass** die Armlehne (12,13) jedes Seitenteiles (2,3) einstückig mit dem jeweiligen vorderen und hinteren Stuhlbein (8,9,10,11) ausgebildet ist.

4. Stuhl nach einem der Ansprüche 1 bis 3,
**dadurch gekennzeichnet,**
**dass** der Abstand zwischen dem vorderen und dem hinteren Stuhlbein (8,10,9,11) jedes Seitenteiles (2,3) von oben nach unten zunimmt.

5. Stuhl nach einem der Ansprüche 1 bis 4,
**dadurch gekennzeichnet,**
**dass** dieser zur Bildung einer Stuhlreihe beidseitig mit einem weiteren Stuhl lösbar verbindbar ist.

## Claims

1. Stackable chair having a chair frame, a seat (6) attached thereto and a seatback (7), wherein the chair frame has a side part (2, 3) on both sides of the chair (1) suitable for stacking a second chair, wherein each side part (2, 3) has a front and a rear chair leg (8, 10, 9, 11), wherein a cross member (20, 21) is arranged on each side part (2, 3) as a stacking aid, wherein the particular cross member (20, 21) forms a bracket shape with a middle, straight bracket section (20a, 21a) and an arched bracket section (20b, 20c, 21b, 21c) at the ends of the middle bracket section (20a, 21a) and is oriented outward such that when stacking, the two bracket shaped cross members (20, 21) of the upper chair (1A) surround the two side parts (2, 3) of the lower chair (1B), wherein each side part (2, 3) has a bracket shaped outward oriented upper cross member (22, 23) above the cross member (20, 21) as a stacking support,
**characterised in**
**that** each side part (2, 3) has an armrest (12, 13) with a supporting bar (14, 15), which transitions, on both sides, into a downward oriented support flange (16, 17, 18, 19), wherein the particular cross member (20, 21) is arranged between the two support flanges (16, 17, 18, 19).

2. Chair according to claim 1,
**characterised in**
**that** the two support flanges (16, 17, 18, 19) transition into the particular front or rear chair leg (8, 9, 10, 11).

3. Chair according to claim 1 or 2,
**characterised in**
**that** the armrest (12, 13) of each side part (2,3) forms a single piece with the particular front and rear chair leg (8, 9, 10, 11).

4. Chair according to any of claims 1 to 3,
**characterised in**
**that** the distance between the front and rear chair leg (8, 10, 9, 11) of each side part (2, 3) increases from the top downwards.

5. Chair according to any of claims 1 to 4,
**characterised in**
**that** it is releasably connectable to another chair on both sides to form a row of chairs.

## Revendications

1. Chaise empilable comportant un châssis de chaise, une surface d'assise (6) fixée à celui-ci et un dossier (7), dans laquelle le châssis de chaise présente des deux côtés de la chaise (1) respectivement une partie latérale (2, 3) appropriée pour l'empilage l'une sur l'autre de deux chaises, dans laquelle chaque partie latérale (2, 3) présente respectivement un pied de chaise avant et un pied de chaise arrière (8, 10, 9, 11), dans laquelle au niveau de chaque partie latérale (2, 3) est disposée respectivement une traverse (20, 21) en tant que dispositif d'empilage, dans laquelle la traverse respective (20, 21) est formée en forme d'étrier avec une section d'étrier médiane rectiligne (20a, 21a) et respectivement une section d'étrier arquée (20b, 20c, 21b, 21c) aux extrémités de la section d'étrier médiane (20a, 21a) et orientée vers l'extérieur de telle sorte que lors d'un empilage, les deux traverses en forme d'étrier (20, 21) de la chaise supérieure (1A) entourent les deux parties latérales (2, 3) de la chaise inférieure (1B), dans laquelle chaque partie latérale (2, 3) au-dessus de la traverse (20, 21) présente une traverse supérieure (22, 23) en forme d'étrier orientée vers l'extérieur en tant que support d'empilage,
**caractérisée en ce que**
chaque partie latérale (2, 3) présente un accoudoir (12, 13) doté d'une traverse d'appui (14, 15) qui passe des deux côtés dans une traverse de support (16, 17, 18, 19) orientée vers le bas, dans laquelle la traverse respective (20, 21) est disposée entre les deux traverses de support (16, 17, 18, 19).

2. Chaise selon la revendication 1,
**caractérisée en ce que**
les deux traverses de support (16, 17, 18, 19) passent dans le pied de chaise avant ou arrière respectif (8, 9, 10, 11).

3. Chaise selon la revendication 1 ou 2,
**caractérisée en ce que**
l'accoudoir (12, 13) de chaque partie latérale (2, 3) est formé d'un seul tenant avec le pied de chaise avant et arrière respectif (8, 9, 10, 11).

4. Chaise selon l'une quelconque des revendications 1 à 3,
**caractérisée en ce que**
l'intervalle entre le pied de chaise avant et le pied de chaise arrière (8, 10, 9, 11) de chaque partie latérale (2, 3) augmente du haut en bas.

5. Chaise selon l'une quelconque des revendications 1 à 4,
**caractérisée en ce que**
celle-ci peut être reliée des deux côtés de façon détachable à une autre chaise pour former une rangée de chaises.
